# EUROPÄISCHE PATENTSCHRIFT

(11) **EP 1 563 219 B1**
(45) Veröffentlichungstag und Bekanntmachung des Hinweises auf die Patenterteilung: **22.10.2008**
(21) Anmeldenummer: 02808151.1
(22) Anmeldetag: 20.11.2002
(51) Int. Cl.: F21S 13/12, F21L 19/00

(54) **LEUCHTE MIT STÜTZSCHAFT**
LIGHT PROVIDED WITH A SUPPORTING SHAFT
DISPOSITIF LUMINEUX POURVU D'UN MANCHE PERMETTANT LE TRANSPORT DE CE DERNIER

(43) Veröffentlichungstag der Anmeldung: 17.08.2005
(73) Patentinhaber: Vacity, Jozsef, 6500 Baja (HU)
(72) Erfinder: Vacity, Jozsef, 6500 Baja (HU)
(74) Vertreter: Kormos, Agnes
(86) Internationale Anmeldenummer: PCT/HU2002/000127
(87) Internationale Veröffentlichungsnummer: WO 2004/046608

(56) Entgegenhaltungen:
- WO-A-00/78135
- DE-A- 19 943 699
- FR-A- 1 191 900
- US-B1- 6 261 088

## Beschreibung

Der Gegenstand der Erfindung ist ein, mit Tragstiel versehenes Licht, das für mehrere Zwecke benutzt werden kann, vorteilhaft kann es bei organisierten Märschen oder Feierlichkeiten zur Bekundung von politischen Stellungsnahmen, bei Sportveranstaltungen usw., bei veranstalteten Kundgebungen, beziehungsweise als, die Stimmung anhebendes Mittel in Außen- oder Innenräumen verwendet werden, aber es ist auch verwendbar auf Friedhöfen oder sonstigen Plätzen, wo Pietäts-, Nachrufbekundungen, Ehrenbezeigungen notwendig ist.

Laut wissenschaftlichen Definitionen ist die Fackel ein, an dem einen Ende mit großer Flamme brennendes, stabförmiges Beleuchtungsmittel, die Kerze dagegen ein aus leicht schmelzenden Material gefertigtes, stabförmiges und mit einem Docht brennendes Beleuchtungsmittel, während das Öllicht (Öllampe) aus einem mit Öl oder anderen Fett gefüllten Gefäß und Docht besteht.

Laut unseren heutigen Begriffen decken die Kerze und das Öllicht den gleichen Begriff ab, da ja die Kerze schon ihre ausschließliche stabförmige Form verloren hat, und bezüglich des Materials kann auch das Öllicht als eine Art von Kerzenprodukt betrachtet werden. Daraus ergibt sich, daß wir sowohl die Kerze, als auch das Öllicht einfach als Beleuchtungskörper benennen.

Das Öllicht kann als Beleuchtungsmittel eingestuft werden, wenn dieses in einem geschlossenen Raum angeordnet ist und mit letzterem eine Einheit bildet. Bezüglich der Formgestaltung sind viele Arten von Lösungen bekannt. Ihre gemeinsamen Kennwerte sind im allgemeinen, daß die Einheit aus zwei Teilen besteht, nämlich aus dem unteren Sockelteil und dem mittleren Flammenschutzteil, aber die beiden Teile sind aus einem einzigen Stück gefertigt und mit einem separaten Deckel abgeschlossen.

Solch eine Lösung wird in der Patentschrift Nr. EP 0441768 A1 beschrieben, laut der das Beleuchtungsmittel aus einem kelchförmigen Halter besteht, der mit einer Kerzenmasse gefüllt ist, die mit einem Docht versehen ist. Auf dem Kelch ist ein Deckel mit Öffnungen zur Luftzufuhr angeordnet.

Das HU-PS mit der Registriernummer 179 394 bezieht sich auf einen Kerzenhalter, der gegenüber den bekannten Kerzenhaltern günstiger die Bedingungen für ein ständiges Brennen gewährleistet. Gemäß seinem Aufbau verfügt er über ein Gehäuse mit Verschlußdeckel, im Gehäuse ist ein mit einer Druckfeder gestützter Kerzenteller angeordnet, während auf das Gehäuse ein kegelförmiges Gehäuse mit Abschlußdeckel (mit einer lösbaren Verbindung) aufgesetzt werden kann, welches oben in einer Öffnungsbohrung koaxial zum Abschlußdeckel endet.

Die Beschreibung des ungarischen Gebrauchsmusters Nr. 1 564 macht mit einem wieder auffüllbaren, vor Luftzug geschützten, umweltfreundlichen Öllicht bekannt. Das dort beschriebene Öllicht hat einen Untersatz, darin ist der Teil für die Kerzenhalterung eingebaut, dann besitzt es eine Flammenschutzhaube und eine Abschlußkappe. Charakteristisch für die Gestaltung ist, daß der Untersatz und die Flammenschutzhaube aus zwei separaten Teilen bestehen, während die Abschlußkappen als separates Teil, oder mit der Flammenschutzhaube als eine Einheit ausgebildet sind. Die Kerze ist im Untersatz im Kerzenhalterteil in einem separaten Einsatz oder unmittelbar ohne Einsatz angeordnet, zwischen der Außenwand des Untersatzes und der Flammenschutzhaube befindet sich ein Spalt zur Verbrennungsförderung, im unteren Teil des Untersatzes sind wenigstens ein, aber zweckmäßigerweise drei Flammenschutzstützen ausgebildet. Der Flammenschutz sitzt auf dem Untersatz und hat von dort aus bis zur Haube einen leicht stärker werdenden, und am oberen Teil einen sich verjüngenden Durchmesser in Form eines doppelt abgestumpften Kegels.

Das Dokument US 6,261,088 offenbart einen Kerzenhalter mit einem Sockel und einem abnehmbaren Schutz.

Die aufgeführten Lösungen zeigen zwar zueinander gesehen eine Entwicklung, sind aber nicht vollkommen. Ein Teil der aufgeführten Lösungen gewährleistet mit der Vervollkommnung der Abschlußdeckel eine wirksamere Verbrennung, der andere Teil gibt eine Möglichkeit zum Austausch des Einsatzes. Darin sind sie sich jedoch gleich, daß das Beleuchtungsmittel zum Standort gebunden ist und nur eine einzige Aufgabe versieht, an einem bestimmten Platz - z.B. in der Kirche, auf dem Friedhof, oder an anderen Pietätsstätten -zu leuchten.

Bei der Erschaffung unsere Erfindung nahmen wir uns zum Ziel ein fackelartiges Beleuchtungsmittel zu gestalten, das gegenüber den bekannten Lösungen einen Fortschritt bedeutet. Darüber hinaus gehend, daß es zu endlos vielen Gelegenheiten verwendet werden kann, ist es in der Lage durch seine Gestaltung mehrere Aufgaben zu versehen. Namentlich zu den schon traditionellen Pietätszwecken, zur Fundierung von Feierlichkeiten in geschlossenen Räumen, zu Demonstrationen im Freien oder zur unfallfreien Nutzung bei Festen.

Die Erfindung beruht auf der Erkenntnis, daß wenn wir die zur Aufnahme des Beleuchtungskörpers dienende Aufnahmeeinheit und auch die, den Kelch aufnehmende Flammenschutzeinheit als separaten Teil gestalten und das mehrere Aufgaben versehende, alternative Element von seiner Verwendungsstelle abhängend als Abschluß- bzw. Halterungsmittel nutzen, dann können wir ein als Fackel oder Öllicht oder Kerze dienendes Beleuchtungsmittel erschaffen.

Der Gegenstand der Erfindung ist also ein mit einem Tragstiel versehenes Licht, das zu mehreren Zwecken geeignet ist, und das eine zur Aufnahme des Beleuchtungskörpers dienende Einheit und eine mit einer verbrennungsfördernden Öffnung versehene Flammenschutzeinheit, sowie eine zweckmäßig verwendbare Ergänzungseinheit besitzt. Charakteristisch für das Licht gemäß der Erfindung ist, daß seine Aufnahmeeinheit aus der zur Aufnahme des Beleuchtungskörpers dienenden Fassung und den mit dem stetigen Materialübergang verbundenen Tragstiel gestaltet sind, wobei sich die Außenwand der Fassung - vom Tragstiel beginnend - leicht kegelförmig verbreitert, während die Flammenschutzeinheit als eine einzige Konstruktionseinheit wenigstens aus zwei Teilen mit verschiedenen Durchmessern gebildet gestaltet wurde, dessen oberer Teil aus einem transparenten Kelch, und dessen unterer Teil aus dem, die Fassung aufnehmenden Fassungsgehäuse besteht. Trotzdem ist im Bodenblech des Kelches wenigstens eine verbrennungsfördernde Öffnung angeordnet.

Für das Licht gemäß der Erfindung ist weiterhin charakteristisch, daß am oberen Rand der Fassung eine Wachs-Auffangschale und im Inneren des Fassung ein, den Beleuchtungskörper aufnehmender Einsatz angeordnet sind.

Charakteristisch für das Licht gemäß der Erfindung ist noch, daß in einer anderen Ausführung zu den Fassungen eine, zur Einführung des Tragstiels geeignete Führungsbuchse konstruiert wurde.

Eine weitere Charakteristik des Lichts gemäß der Erfindung ist, daß im unteren 1/3 des Tragstiels ein zum Aufhängen der Aufnahmeeinheit dienendes Begrenzungselement angeordnet ist.

Eine weitere Charakteristik des Lichts gemäß der Erfindung ist noch, daß das obere Ende des Tragstiels lösbar vorteilhaft mit Gewinde (Bajonett) mit dem Bodenblech der Flammenschutzeinheit verbunden ist.

Für das Licht gemäß der Erfindung ist weiterhin charakteristisch, daß seine Ergänzungs-Einheit zwei Funktionen hat, nämlich die zum Abschluß der Flammenschutzeinheit dienende Abschlußeinheit und die zur Halterung des Tragstiels dienenden Halteeinheit.

Charakteristisch für das Licht gemäß der Erfindung ist schließlich, daß die Ergänzungseinheit ein Abschlußblech, oder bei einer anderen Anwendung eine Grundplatte besitzt, welche mit einem Verstärkungsrand und einer erhöhten koaxialen Öffnung versehen ist.

Die Muster-Ausführungsform des, mit einem Tragstiel gemäß der Erfindung versehenen Lichts stellen wir mit Hilfe der folgenden, beigelegten Zeichnungen vor:
- Abb. 1.: Die Vorderansicht der Aufnahmeeinheit für den Beleuchtungskörper des Lichts gemäß der Erfindung
- Abb. 2.: Die Unteransicht der Aufnahmeeinheit für den Beleuchtungskörper des Lichts gemäß der Erfindung
- Abb. 3.: Die Vorderansicht der Flammenschutz-Einheit.
- Abb. 4.: Die Unteransicht der Flammenschutz-Einheit.
- Abb. 5.: Zusammenstellungszeichnung des Lichts gemäß der Erfindung in Halbansicht-Halbschnitt, mit Anwendung der Ergänzungseinheit als Abschlußeinheit.
- Abb. 6.: Draufsicht der Ergänzungseinheit des Lichts gemäß der Erfindung, oder Unteransicht in einer anderen Anwendung.
- Abb.7.: Seitenansicht der Ergänzungseinheit des Lichts gemäß der Erfindung.
- Abb.8.: Vorderansicht der Aufnahmeeinheit des Lichts gemäß der Erfindung in Halbansicht-Halbschnitt.

Auf den Abbildungen 1-4 ist die detaillierte Ausführung der beiden Haupteinheiten des mit einem Tragstiel versehenen Lichts, der Aufnahmeeinheit A und der Flammenschutzeinheit B ersichtlich.

Auf den Abbildungen 1. und 2. ist ersichtlich, daß bei der Aufnahmeeinheit A der Tragstiel mit 1 und die Fassung mit 2 bezeichnet sind, wo auf dem oberen Rand der Fassung 2 die Wachs-Auffangschale 3 ausgeführt ist. Diese sind alle mit einem stetigen Materialübergang ausgeführt. Auf dieser Ausführung ist der, auf dem oberen Teil des Tragstiels 1 angeordnete Gewindeverschluß 16 gut erkennbar, welcher mit dem unteren Teil des Fassungsgehäuses 7 der Flammenschutzeinheit B verbunden ist, und zwar vorteilhaft mit einem Bajonett-Verschluß.

Die Abbildungen 3. und 4. zeigen, daß die Flammenschutzeinheit B in dieser Ausführung aus drei Teilen als ein einziges Konstruktionselement ausgeführt ist. Dessen oberer Teil ist der lichtdurchlässige Teil, dann folgt der, die Aufnahmeeinheit A vor äußeren Einwirkungen schützende Kelch 6, zweitens der darunter angeordnete Teil, das zur Aufnahme der Fassung 2 dienende Fassungsgehäuse 7, drittens der darunter liegende Teil, die zur Einführung und Halterung des Tragstiels 1 dienende Führungsbuchse 8, die nicht unentbehrliches Element der Lösung ist. Am Zusammentreffen der beiden ist der Bodenrand 9 zu finden. In dem am Zusammentreffen des Kelchs 6 und des Eassungsgehäuses 7 befindlichen Bodenblech 10 ist wenigstens eine verbrennungsfördernde Öffnung 11 ausgeführt.

Die oben separat beschriebenen Einheiten A und B werden auf der Zusammenstellungszeichnung laut Abbildung 5 zusammen gefaßt, aufgrund dessen stellen wir das funktionsfähige Beleuchtungsmittel gemäß der Erfindung vor.

Den Beleuchtungskörper 4 - im gegebenen Falle mit Dazwischenschaltung des Einsatzes 5 - bringen wir in der Fassung 2 an. Den Tragstiel 1 führen wir von oben über den Kelch 6 in die Führungsbuchse 8, so paßt die Fassung 2 in das Fassungsgehäuse 7. Die leicht konische Ausführung der Wand der Fassung 2 verhindert einen luftdichten Abschluß, dadurch wird der Luftstrom der durch die im Bodenblech 10 des Kelches 6 ausgeführten verbrennungsfördernden Öffnung(en) 11 nach oben gelangenden Verbrennungsluft gewährleistet. Zur Verhinderung des Abrutschens der Flammenschutzeinheit B auf dem Tragstiel 1 ist das auf dem oberen Teil des Tragstiels 1 ausgeführte Gewinde 16 mit dem im unteren Teil des Fassungsgehäuses 7 der Flammenschutzeinheit B ausgeführtem Gewinde 16 verbunden. Mit der Aufhebung dieses Gewindeverschlusses kann im Verlaufe des Austauschs des Lichts die Flammenschutzeinheit B auf dem Tragstiel 1 der Fassungseinheit A bis zu dem auf Abbildung 1 gut sichtbaren Begrenzungeselement 15 heruntergezogen werden, welche vorteilhafterweise mit einer federnden Lösung ausgeführt sind undzwar deshalb, damit der Tragstiel 1 durch die Führungsbuchse 8 eingeführt werden kann. Der von oben erfolgende Abschluß des Kelches 6 erfolgt mit der Ergänzungseinheit C, wo das Abschlußblech 14 das Oberteil des Kelches 6 abschließt, damit berührt der Verstärkungsrand 13 eng die Innenwand des Kelches 6. Auf diese Weise verläßt über die, über die schon im Kelch 6 angeordneten, in der Fassung 2 der Aufnahmefassung A (für den Beleuchtungskörper 4) brennenden Beleuchtungskörper 4 erwärmte Luft die Einheit und zwar durch die koaxiale Öffnung 12 in der Mitte des Abschlußbleches 14, infolge dessen durch die Öffnung(en) 11 auf die Außenluft eine Ansaugwirkung verwirklicht wird.

Auf den Abbildungen 6. und 7. ist ersichtlich, daß die Ergänzungseinheit C zwar ein nicht unentbehrliches, aber zweckmäßiges Zubehör des, mit Tragstiel versehenen Lichts ist, diese ist ein, im wesentlichen mit einer koaxialen Öffnung 12 mit erhöhter Wand und mit verstärktemrand 13 versehenes Abschlußblech 14, beziehungsweise Grundblech 14a. Dies verändert sich abhängend von der Verwendungsart, die gleiche Einheit funktioniert bei Abschluß des Oberteils des Kelchs 6 als Abschlußeinheit, und bei Anordnung auf einer waagerechten Oberfläche als Trageinheit.

Das Grundblech 14/a liegt auf der gegebenen Fläche auf und danach bringen wir den, den Tragstiel 1 des zusammengestellten Beleuchtungskörpers in die koaxiale Öffnung 12, dessen Länge wenigstens 8 cm betragen sollte. Auf diese Weise hält das Grundblech 14/a das gesamte Beleuchtungsmittel, also an als Licht zu verwendenden Pietätsplätzen, dann natürlich schon ohne Abschlußdeckel.

Auf Abbildung 8. kann abgelesen werden, daß die Aufnahmeeinheit A den Tragstiel 1 und dessen Fortsetzung bildend, die den Beleuchtungskörper 4 aufnehmende Fassung 2 schafft. Die Außenwand der Fassung 2 verbreitert sich beginnend vom Tragstiel 1 leicht kegelförmig, ihr oberer Rand ist als ringförmig verbreitert als Wachs-Auffangschale 3 ausgebildet. In der Fassung 2 ist der Beleuchtungskörper 4 angeordnet, und zwar unmittelbar, oder im Einsatz 5 eingesetzt.

Die Verwendungsmöglichkeit des fackelartigen Mehrzweck-Beleuchtungsmittels gemäß der Erfindung haben wir schon im Einführungsteil unserer Beschreibung vorgestellt, davon ausgehend haben wir unsere Zielstellungen formuliert, welche wir mit unserer Lösung verwirklicht haben. Die Vorteile unserer Lösung sind folgende:

Mit einer einzigen Lösung.
- haben wir als Fackel unfallfrei, ein in der Hand tragbares oder
- stabil befestigbares Beleuchtungsmittel erschaffen,
- der Beleuchtungskörper kann leicht angezündet oder gelöscht werden, da die, den Beleuchtungskörper aufnehmende Fassung leicht aus der Flammenschutzeinheit herausgehoben werden kann,
- die Wachsauffangschale der Fassung schützt den Körper, die Kleidung, bei Befestigung die gegebene Fläche, sowie vor Verschmutzung und Verbrennungen durch den Beleuchtungskörper,
- mit der Ausführung der Abschluß-Halte (alternativ) Ergänzungseinheit gewährleisten wir eine wirtschaftliche Fertigung, da wir ein einziges Einzelteil zur Versorgung von zwei Aufgaben verwenden können,
- zwecks Materialeinsparung und Kostensenkung sind sowohl der Halter, als auch die Abschluß-Ergänzungseinheit entbehrlich, in diesem Falle kann sie nur in der Hand, als Fackel benutzt werden,
- das Material kann aus Metall, oder mäßig wärmebeständigem Kuststoff bestehen.

### VERZEICHNIS DER BEZEICHNUNGEN

- A: Aufnahmeeinheit
- 1: Tragstiel
- 2: Fassung
- 3: Wachs-Auffangschale
- 4: Beleuchtungskörper
- 5: Einsatz

- B: Flammenschutzeinheit
- 6: Kelch
- 7: Fassungsgehäuse
- 8: Führungsbuchse
- 9: Bodenrand
- 10: Bodenblech
- 11: verbrennungsfördernde Öffnung

- C: (Schließ-Halte) Ergänzungseinheit
- 12: koaxiale Öffnung
- 13: Verstärkungsrand
- 14: Abschlußblech
- 14a: Grundblech
- 15: Begrenzungselement
- 16: Gewinde

## Patentansprüche

1. Mit einem Tragstiel versehenes Licht, das eine zur Aufnahme eines Beleuchtungskörpers dienenden Aufnahmeeinheit und eine mit einer verbrennungsfördernden Öffnung versehenen Flammenschutzeinheit besitzt, ***ist*** dadurch ***charakterisiert**,* daß die Aufnahmeeinheit (A) aus einer zur Aufnahme des Beleuchtungskörpers (4) dienenden Fassung (2) und dem, mit diesen über einem stetigen Materialübergang verbundenen Tragstiel (1) ausgeführt ist, das die Außenwand dieser Fassung (2) sich ab dem Tragstiel (1) leicht konisch verbreitert, während ihre Flammenschutzeinheit (B) als eine einzige Konstruktionseinheit aus einem Teil mit wenigstens zwei verschiedenen Durchmessern ausgeführt ist, dessen oberer Teil, ein transparenter Kelch (6) ist, und dessen unterer Teil das, eine Fassung (2) aufnehmendes Fassungsgehäuse (7) ist, und dennoch wenigstens eine verbrennungsfördernde Öffnung (11) im Bodenblech (10) des Kelchs (6) ausgeführt ist.

2. Licht gemäß Anspruch 1 ***ist** dadurch **charakterisiert,*** daß am oberen Rand der Fassung (2) eine Wachsauffangschale (3) und im Inneren der Fassung (2) ein, den Beleuchtungskörper (4) tragender Einsatz (5) ausgeführt ist.

3. Licht gemäß Anspruch 1. oder 2. ***Ist dadurch charakterisiert,*** daß zur Fassung (2) eine zur Einführung des Tragstiels (1) geeignete Führungsbuchse (8) ausgeführt ist.

4. Licht gemäß irgend einer des Ansprüche 1. bis 3. ***Ist dadurch charakterisiert,*** daß im Unteren 1/3 des Tragstiels (1) ein zur Aufhängung der Aufnahmeeinheit (A) dienendes Begrenzungselement (15) ausgeführt ist.

5. Licht gemäß irgend einer der Ansprüche Nr. 1. bis *4.* ***Ist* dadurch *charakterisiert,*** daß das obere Ende des Tragstiels (1) auf lösbare Weise, vorteilhaft mit Gewinde (16) mit dem Bodenrand (9) der Flammenschutzeinheit (B) verbunden ist.

6. Licht gemäß Anspruch 1 ***ist* dadurch *charakterisiert,*** daß seine Ergänzungseinheit (C) zwei Funktionen hat, und zwar zum Abschluß der Flammenschutzeinheit (B) dienend als Abschluß- und zur Halterung des Tragstiels (1) dienend als Trageinheit.

7. Licht gemäß Anspruch 6 ***ist* dadurch *charakterisiert,*** daß die Ergänzungseinheit (C) ein Abschlußblech (14) oder ein Grundblech (14a) besitzt, welches mit einem Verstärkungsrand (13) und einer koaxialen Öffnung (12) mit erhöhter Wand versehen ist.

## Claims

1. A light equipped with a handle consisting of a holding unit used for holding the lighting body and a fire safety unit equipped with an opening that supports burning is identified as follows: the holding unit (A) contains a holder (2) used for holding the lighting body (4) and a handle (1) ensuring constant material throughput, the external wall of the holder (2) is slightly conically extended by the handle, while the fire safety unit (B) as a single construction unit is made of one piece with at least two different diameters, the upper part is a transparent cup (6), the lower part is a holder housing (7) containing the holder (2) and the bottom plate (10) of the cup (6) has an opening (11) that supports burning.

2. According to Requirement 1 the light must have a wax collecting shell (3) at the upper edge of the holder (2) and a socket (5) holding the lighting body inside of the holder (2).

3. According to Requirement 1 or 2 the light must have a guide socket (8) used for the installation of the handle (1) at the holder (2).

4. According to any of the Requirements 1 to 3 the light must have a separating element (15) placed in the lower 1/3 of the handle (1) used for hanging up the holder unit (A).

5. According to any of the Requirements 1 to 4 is an important feature of the light that the bottom of the fire safety unit and the upper end of the handle must be connected in a removable way, preferably by a screw.

6. According to Requirement 1 the supplementary unit (C) of the light must have two functions: on one hand it is an end unit closing the fire safety unit (B), on the other hand it is a carrying unit fastening the handle (1).

7. According to Requirement 6 the supplementary unit (C) of the light must have either a closing plate (14) or a base plate (14a) with strengthened edges and coaxial opening (12) with heightened wall.

## Revendications

1. Une lumière, munie d'un manche constitué d'un élément servant à tenir l'objet d'éclairage et d'un élément de protection contre l'incendie muni d'une ouverture facilitant la combustion, est composée de la façon suivante: l'élément servant à tenir l'objet d'éclairage (A) contient un support (2) servant à tenir l'objet d'éclairage (4) et un manche (1) assurant un constant débit matériel, la paroi extérieure du support (2) est légèrement allongée en forme conique par le manche (1), alors que l'élément de protection contre l'incendie (B) en tant qu'élément de construction unique est constitué d'une seule pièce avec au moins deux diamètres différents, la partie supérieure est une coupe transparente (6), la partie inférieure est un support de monture (7) contenant le support (2) et le plateau de fond (10) de la coupe (6) est munie d'une ouverture (11) facilitant la combustion.

2. Conformément à la Condition 1, la lumière doit être munie d'une coquille servant à ramasser la cire (3) située sur le bord supérieur du support (2) ainsi que d'une douille tenant l'objet d'éclairage à l'intérieur du support (2).

3. Conformément à la Condition 1 ou 2 , la lumière doit être munie d'une douille de guidage (8) utilisée à l'installation du manche (1) sur le support (2).

4. Conformément aux Conditions 1-3, la lumière doit être munie d'un élément séparateur (15) situé au 1/3 inférieur du manche (1), utilisé pour accrocher l'élément support (A).

5. Conformément aux Conditions 1-4, une importante caractéristique de la lumière est que le fond de l'élément de protection contre l'incendie et la partie supérieure du manche doivent être liés d'une façon amovible, de préférence fixés par une vis.

6. Conformément à la Condition 1, l'élément supplémentaire (C) de la lumière doit avoir deux fonctions: premièrement, c'est un élément fermant l'élément de protection contre l'incendie (B), deuxièmement il est un élément porteur qui renforce le manche (1).

7. Conformément à la Condition 6, l'élément supplémentaire (C) de la lumière doit avoir un plateau de couverture (14) ou un plateau de base (14a) avec des bords renforcés et une ouverture coaxiale (12) avec une paroi rallongée.
